# EUROPÄISCHE PATENTSCHRIFT

(11) **EP 1 762 506 B1**
(45) Veröffentlichungstag und Bekanntmachung des Hinweises auf die Patenterteilung: **26.03.2008**
(21) Anmeldenummer: 06016280.7
(22) Anmeldetag: 04.08.2006
(51) Int. Cl.: B65D 81/38

(54) **Thermobehälter**
Thermally insulated container
Recipient thermo-protecteur

(30) Priorität: 07.09.2005 DE 202005014092 U
(43) Veröffentlichungstag der Anmeldung: 14.03.2007
(73) Patentinhaber: Reiff, Sabine, 74369 Löchgau (DE); Reiff, Armin, 74369 Löchgau (DE)
(72) Erfinder: Reiff, Sabine, 74369 Löchgau (DE); Reiff, Armin, 74369 Löchgau (DE)
(74) Vertreter: Schulte, Jörg

(56) Entgegenhaltungen:
- GB-A- 2 235 523
- US-A- 4 986 089
- US-A1- 2001 032 867
- US-A1- 2005 139 081

## Beschreibung

Die Erfindung betrifft einen Thermobehälter bestehend aus einem Pils-, Weißwein-, Weizenbier- oder ähnlich geformten Glas und einer dieses ganz oder teilweise umfassenden Hülle aus einem geschlossenzellig und dehnfähig ausgebildeten und isolierend wirkenden Kautschukmaterial, das leicht lösbar mit dem Glas verbunden ist, wobei die Hülle dem zu kühlenden oder zu isolierenden Bereich des Glases anpassbar ausgebildet ist und einen Einschnitt mit zugeordnetem Zuhalteteil aufweist.

Derartige Hüllen sind aus der DE-GM 89 09 232 bekannt, wobei hier ein so genannter Weißbierglas-Kühler beschrieben ist, der das entsprechende Glas umfangsgenau umgibt, einhüllt und dicht an die Glaswand angelegt bzw. mit dieser verklebt ist. Zum Einsatz als Isoliermaterial kommt hier geschäumtes Polystyrol, das das Glas auch bezüglich des Bodens voll umfasst. Zumindest nach der bildlichen Darstellung ist für die üblicherweise einen runden Querschnitt aufweisenden Gläser ein quadratischer oder viereckiger Mantel aus Styropor vorgesehen, der bezüglich der Eckenbildung erhebliche Nachteile aufweist. Nachteilig ist darüber hinaus, dass ein derartiger Weißbierglas-Kühler nur bei entsprechend hochwertigem Material von dem Weißbierglas abgenommen und später wieder aufgesetzt werden kann, wobei letzteres durch Einschieben des Glases in den Kühler möglich ist. Nach mehrmaligem Gebrauch besteht dann die Gefahr, dass der Mantel beschädigt wird oder so verformt ist, dass eine einwandfreie Umhüllung und damit Isolierung nicht mehr gegeben ist. Damit ist eine Reinigung des Glases ohne den Kühler in aller Regel nicht möglich. Nachteilig ist schließlich, dass das Styropor zwar auch gegen Schläge oder sonstige Stoßbeaufschlagungen schützt, aber dabei zerstört werden kann, sodass die Standzeiten solcher Hüllen sehr begrenzt sind. Schon nach dem ersten Gebrauch ist eine hygienische Weiterbenutzung in aller Regel nicht mehr möglich, weil eine sichere Reinigung oder ein Säubern der Hülle beispielsweise in der Spülmaschine oder in ähnlichen Geräten nicht möglich ist und somit die Sorgfalt des Benutzers eine besondere Bedeutung bekommt. Bekannt ist es auch, mit Getränken gefüllte Dosen mit einer lösbaren Hülle zu umgeben, um auf diese Art und Weise das Getränk in der Dose länger kühl zu halten. Diese Hüllen werden zum Beispiel um die Blechdose herumgelegt und dann so miteinander verbunden, dass eine zeitweise Fixierung verbleibt (GB 2 235 523 A; US 2005/0139081 A1). Solche anbringbaren Hüllen sind auch für Flaschen und Ähnliches im Gebrauch (US 2001/0032867 A1). Man findet eine entsprechende Werbung auch für das australische Patent 736 733 im Internet, wobei für all diese Thermobehälter als nachteilig anzumerken ist, dass wie im US-PS 5 845 804 A1 beschrieben ein mehr oder weniger langes Tuchstück um eine vorhandene Dose herumgelegt werden muss und das ein-, zwei- oder gar dreilagig. Die Handhabung derartiger Thermobehälter ist damit erschwert und im Übrigen wird nach kurzem Gebrauch der Koppler für die beiden Enden dieser Hülle eine wirksame und ausreichend lange Verbindung nicht mehr herstellen können. Vor allem aber ist diesen bekannten Thermobehältern allen gemeinsam, dass sie im Wesentlichen nur zylinderförmige Gläser oder Behälter umgeben und kühlen können, während irgendwie von der Zylinderform abweichende Gläser und Behälter nicht ausreichend "umfasst" und isoliert werden. In der GB 2 235 523 A ist eine Hülle zum Isolieren aus Neopren beschieben. Diese Neoprenhülle hat außen eine Nylonbeschichtung. Die als Container bezeichnete Hülle kann auch eine Flasche aufnehmen. Dies wird erleichtert durch einen Reißverschluss. Bei Gläsern oder auch Flaschen besonderer Form kann dieser Container nicht eingesetzt werden. Eine Anpassung an deren Form ist nicht möglich. Außerdem ist die Hygiene mehr als unbefriedigend. Feuchtigkeit kann von oben in den Zwischenraum zwischen Container und Glas eindringen und der Benutzer bekommt das Material (Neopren, Nylon) beim Trinken an die Lippen oder gar in den Mund. Ähnlich sind die Probleme bei dem Thermobehälter nach der US 2005/0139081 A1. Durch den wulstartig ausgebildeten oberen Rand der Hülle, der den Deckel fixieren soll, ist das Trinken aus einem solchen Becher mit Hülle überhaupt nicht möglich. Bei einem Becher ohne Deckel würde die Feuchtigkeit besonders einfach in den Zwischenraum zwischen Glas und Hülle eindringen können. Der "Gewebeschutz" auf beiden Seiten der aus Neopren bestehenden Hülle ist nicht rutschhemmend ausgebildet, weil Logos und Ähnliches darauf anbringbar sein sollen. Die US 2001/0032867 A1 zeigt und beschreibt eine Hülle für Flaschen mit einem Tragriemen. Sie besteht aus Neopren und verfügt über einen Reißverschluss, um die Flasche einführen zu können. Die Hülle ist ansonsten einteilig. Aus der US 4,986,089 ist schließlich ein Kühlmantel für Dosen bekannt, der Kühlelemente aufweist und über einen Klettverschluss an der Dose festlegbar ist. Der Kühlmantel ist einteilig und lässt den Boden der Dose frei.

Der Erfindung liegt daher die Aufgabe zu Grunde, einen multifunktionellen und umweltfreundlichen sowie hygienisch einwandfreien Thermobehälter zur Verfügung zu stellen, bei dem eine wirksame und bleibende Isolierung des zu kühlenden Bereiches auch bei deutlich von der Zylinderform abweichenden Formen gesichert ist.

Die Aufgabe wird gemäß der Erfindung durch die Merkmale des kennzeichnenden Teils des Anspruches 1gelöst.

Diese besondere Formgebung der Hülle ermöglicht es, beispielsweise ein Pilsglas so zu isolieren, dass die gewünschte Temperatur des Inhaltes des Pilsglases für eine ausreichende Zeit auf jeden Fall gewährleistet ist. Gerade das Pilsglas ist aufgrund seiner Form, ähnlich wie das Weinglas, von den herkömmlichen Hüllen überhaupt nicht abzudecken. Hier wird durch die besondere Formgebung und die schalenförmigen Teilhüllen aber eine solche Kühlhaltung auf jeden Fall gewährleistet. Erst durch die schalenförmige Ausbildung der Hälften der Teilhüllen ist das Anformen an das Glas möglich. Darüber hinaus ist es vorteilhaft, dass die Hülle nach dem Gebrauch, wenn gewünscht, entfernt werden kann, sodass sowohl die Hülle wie vor allem auch das Glas problemlos zu reinigen sind. Über die Beschichtung auf der Innenseite der Hülle ist das Überziehen über das Glas erleichtert, weil das Neopren aber auch anderes Kautschukmaterial eigentlich nur leicht über das Glas gezogen werden kann, wenn dieses Glas auf der Außenseite nass ist. Dies bringt aber hygienische Probleme. Die Beschichtung ermöglicht aber das leichte Überziehen in jedem Zustand. Um das Eindringen von Feuchtigkeit in den Zwischenbereich zwischen Hülle und Glas zu vermeiden, ist es vorteilhaft, wenn der obere Rand der Hülle innenseitig eine beschichtungsfreie Zone ergebend ausgebildet ist. In diesem Bereich ist dann durch Auflage des Neoprens oder des Kautschukmaterials auf das Glas eine Dichtzone erzwungen, die zwar das Überziehen über das Glas nicht erschwert, aber in diesem "kritischen" Bereich ein Eindringen von Feuchtigkeit verhindert. Für machen Benutzer und Kunden ist der Trinkgenuss beeinträchtigt, wenn er mit seinen Lippen nicht den direkten Kontakt zum Glas behält. Dies entfällt, wenn der obere Rand der Hülle einen Abstand von 2 - 4 cm zum Glasrand belassend ausgebildet ist, sodass der Trinker und damit Benutzer und Kunde immer mit seinen Lippen Kontakt zum Glas erhält und sein Trinkgenuss damit voll gewährleistet ist. Damit ist vor allem die Hygiene gewährleistet und die Möglichkeit gegeben, solche Thermobehälter problemlos auch in Gaststätten und ähnlichen Bereichen einzusetzen. Die Anpassbarkeit an die vorgegebene Form des Glases ist vorteilhaft auch nach dem Aufbringen auf das Glas noch zu korrigieren bzw. zu optimieren. Über das Zuhalteteil ist die Anformung gesichert bzw. wie oben erwähnt optimiert. Damit ist sowohl bei Pils- wie bei Weißwein- und Weizenbiergläsem aber auch bei allen anderen ähnlich geformten Gläsern die Möglichkeit gegeben, jederzeit eine solche Hülle einem entsprechenden Glas zuzuordnen, also nicht zwangsweise eine solche fest verklebte Hülle vorzugeben, die unter Umständen wegen der klimatischen Verhältnisse nicht einmal unbedingt benötigt wird und hygienisch problematisch ist. Beide Teile, also die eigentliche Hülle und das Zuhalteteil sind für das formgerechte und enge Anliegen am Glas zuständig bzw. sind so ausgebildet, dass entsprechendes Anliegen gewährleistet ist. Denkbar ist es hier beispielsweise, dass bei einem Pilsglas nur am unteren Teil ein solches Zuhalteteil angeordnet ist, während im oberen, zylindrischen Teil, das Kautschukmaterial selbst bzw. die entsprechende Hülle für das enge Anliegen sorgend ausgebildet und ausgeformt ist.

Die die Rutscheigenschaft begünstigende Ausbildung ist dann vor allem gegeben, wenn die Beschichtung auf der Innenseite der Hülle aus einer dünnen Nylonschicht, Polyesterjersey, einem Frotteegewirk oder Lycragewirk besteht. Bei einer derartigen Vorgabe kann die Hülle leicht den Thermobehälter ergebend über das Glas geschoben werden, wobei nach dem Überschieben im beispielsweise oberen Bereich, dann im unteren Bereich des Pilsglases das enge Anliegen über den Reißverschluss hergestellt wird.

Bei Pils- und Weißweingläsern wird der Boden des eigentlichen Glases, nicht aber der Fuß, mit über den zu schließenden Reißverschluss oder das Zuhalteteil eingefasst, was bei Weißbiergläsern nicht der Fall ist. In der Regel kann man darauf verzichten, auch den Boden noch mit zu isolieren; soll dies aber geschehen, ist es von Vorteil, wenn die Hülle aus einem Boden und zwei schalenförmigen Hälften oder Teilhüllen zusammengesetzt ist, die dann durch Vernähen oder Verkleben oder über ein Zuhalteteil miteinander verbunden sind. Auf diese Weise kann dann beispielsweise das Weißbierglas insgesamt, d. h. natürlich nicht bis zum oberen Rand, durch die Hülle abgedeckt sein, um so eine optimale Isolierung sicherzustellen und den Trinkgenuss für eine ausreichende Zeit zu gewährleisten.

Auf Pils- und Weißbiergläsern aber auch auf Weingläsern wird oft für den Inhalt des Glases, also das Getränk, geworben. Um dies auch beim fertig gestellten Thermobehälter zu gewährleisten, sieht die Erfindung vor, dass die Außenseite der Hülle eine zumindest in Teilbereichen glatte oder geglättete Oberfläche aufweist. In diesem geglätteten Bereich kann dann die geeignete Werbung angebracht werden, ohne die Wirkung der Hülle zu beeinträchtigen oder die Hülle gar zu zerstören. Man kann beispielsweise ein Weißweinglas, bei dem der Boden auf seiner Außenfläche beschichtungsfrei ausgeführt ist, sicher auf dem Untergrund abstellen und die Werbefläche genau dort hin gedreht werden, wo sie den Benutzer und Kunden am besten erreichen kann.

Wenn denn schon die entsprechenden Teilbereiche als Werbefläche optimal genutzt werden können, sollten sie gemäß der Erfindung auch als Werbefläche gekennzeichnet ausgebildet sein, vor allen Dingen durch farbliche Gestaltung oder aber auch durch Formgebung beispielsweise als eine Art Etikett oder Ähnliches.

Als besonders zweckmäßig hat sich herausgestellt, das Zuhalteteil als aus Kunststoff bestehendem und in das Kautschukmaterial integriertem Reißverschluss auszubilden, weil ein solcher Reißverschluss einfach zu bedienen ist und zwar auch dann, wenn die entsprechende Hülle häufiger benutzt und häufiger gereinigt worden ist. Solche Reißverschlüsse aus Kunststoff haben darüber hinaus den Vorteil, dass sie ein enges Anliegen an das Glas erbringen, ohne dass dadurch der Gesamteindruck der Hülle bzw. des gesamten Thermobehälters beeinflusst würde. Darüber hinaus können diese Reißverschlüsse zweckmäßig und einfach an die Hülle angeformt bzw. in diese integriert werden.

Eine weitere Möglichkeit der Ausbildung des Zuhalteteiles ist die, bei der das Zuhalteteil als Druckknopf mit Zuhaltelasche ausgebildet ist, sodass nach dem Einführen des Glases in die Hülle die Form gemäß Fertigstellung der eng anliegenden Hülle durch Schließen des Druckknopfes bewirkt wird. Die Zuhaltelasche ermöglicht es, eine entsprechend ausreichende Öffnung durch den Einschnitt in diesem Bereich vorzugeben, um so das spätere Anformen auch sicherzustellen.

Schließlich besteht auch die Möglichkeit, das Zuhalteteil als Zuhaltelasche und der Hülle zugeordnete, korrespondierend wirkende Klettverschlussteile auszubilden, sodass ähnlich wie beim Druckknopf nach dem Einführen des Glases in die Hülle im entsprechenden Bereich durch Schließen der Klettverschlussteile oder Verbinden der Klettverschlussteile miteinander eine eng anliegende Hülle entsteht. Dieses enge Anliegen der Hülle wird eben durch den Reißverschluss, den Druckknopf oder den Klettverschluss erreicht, wobei gleichzeitig bei geöffnetem Zuhalteteil die annähernd zylindrische Form der Hülle vorgegeben ist, sodass sie einfach über das Bierglas, das Weizenbierglas oder Weißweinglas aufgeschoben werden kann.

Weiter vorn ist darauf hingewiesen worden, dass insbesondere der Reißverschluss als Zuhalteteil als solches praktisch kaum zu erkennen ist, weil er in die Hülle integriert ist. Will man aber auf diesen Vorteil der Anpassbarkeit besonders hinweisen, ist es von Vorteil, wenn das Zuhalteteil, egal ob Druckknopf, Reißverschluss oder Klettverschluss farblich von der Hülle abweichend ausgebildet ist. Dies bringt darüber hinaus einen gewissen Reiz und kann auch werbend vorteilhaft verwendet werden.

Da die Gläser, egal ob es sich um Weißwein-, Pils- oder Weizenbiergläser handelt in einem bestimmten Teil zylindrisch sind, ist es in der Regel vorteilhaft, wenn die schalenförmigen Hälften oder Teilhüllen über das Zuhalteteil teilweise miteinander zu verbinden sind. Denkbar ist es aber auch, dass die schalenförmigen Hälften oder Teilhüllen über das Zuhalteteil ganz miteinander zu verbinden sind. Hier wird die Vielseitigkeit des erfindungsgemäßen Thermobehälters erkennbar.

Die Erfindung zeichnet sich insbesondere dadurch aus, dass ein Thermobehälter geschaffen ist, bei dem eine optimale Kühlwirkung oder auch einfach gesagt Isolierung erreicht ist, obwohl die Einheit von Glas und Hülle aufgehoben werden kann, um beide getrennt zu reinigen. Gleiches gilt umgekehrt auch für die Warmhaltung von Flüssigkeiten. Weiterhin ist es problemlos möglich, die Hülle am Glas sicher und zwar so anzubringen, dass der zu kühlende oder warm zu haltende Bereich auch optimal umschlossen und damit gekühlt bzw. gewärmt ist. Bei voller Gewährleistung der Hygienebedingungen ist darüber hinaus auch die Benutzung erleichtert, weil die isolierende Hülle auch in hygienisch vorteilhafter Form das zu kühlende Glas umhüllt und zwar so eng anliegend, dass die Isolierung beeinträchtigende Hohlräume erst gar nicht entstehen können. Gerade für die hier angesprochenen Gläser, d. h. Pils-, Weizenbier- und Weingläser ist so eine wirksame Ausbildung als Thermobehälter erreicht und gesichert, ohne dass der Benutzer irgendwie negativ durch dieses zusätzliche Bauteil beeinträchtigt würde.

Weitere Einzelheiten und Vorteile des Erfindungsgegenstandes ergeben sich aus der nachfolgenden Beschreibung der zugehörigen Zeichnung, in der ein bevorzugtes Ausführungsbeispiel mit den dazu notwendigen Einzelheiten und Einzelteilen dargestellt ist. Es zeigen:
- Figur 1: ein Pilsglas mit Hülle,
- Figur 2: ein Weißbierglas mit entsprechender Hülle,
- Figur 3: einen Bierstiefel mit entsprechender Hülle,
- Figur 4: ein Tee-Glas oder auch Bierglas mit Hülle und Druckknopf-Zuhalteteil,
- Figur 5: ein Zuhalteteil mit Klettverschluss mit fester Zuhaltelasche und
- Figur 6: ein Zuhalteteil mit Klettverschluss und getrennter Zuhaltelasche.

Ähnlich wie bei einem Weißweinglas oder Rotweinglas ist das Glas 2 in Figur 1 ein besonders geformtes Pilsglas, das hier einen Fuß 23 aufweist, der über einen Steg mit dem eigentlichen Glas 2 verbunden ist. Dieses Glas 2 ist über eine Hülle 1 zu einem Thermobehälter geformt, wobei diese Hülle 1 das Glas 2, d. h. dessen Außenform 3 eng angeformt ist. Der Glasboden 4 bleibt hier begrenzt frei, kann aber auch noch weiter umschlossen werden, wobei durch das Zuhalteteil 25, hier in Form eines Reißverschlusses 28 für das enge Anliegen der Hülle 1 im Bereich des Bodens 4 Sorge getragen ist.

Als Hülle 1 dient hier Neoprenmaterial, dessen Innenseite 5 eng an die Außenform 3 des Glases 2 angepasst ist bzw. angeformt ist. Die Außenseite 6 kann mit einer Beschichtung versehen sein, um auch eine gewisse farbliche Wirkung zu erzeugen. Auf der Innenseite 5 des Hülle 1 ist eine Beschichtung 7 angebracht, die mit der Beschichtung 8 auf der Außenseite 6 übereinstimmt oder davon abweichen kann, vor allem aber dazu dient, das Überziehen über das Glas 2 zu erleichtern.

Als Material für die Hülle 1 dient wie gesagt Neopren oder ein anderes Kautschukmaterial 9, wobei dieses im oberen Bereich, d. h. oberhalb des Reißverschlusses 28 schon aufgrund seiner Zusammensetzung und seines Zuschnittes dafür sorgt, dass die Hülle 1 dicht am Glas 2 anliegt. Die Hülle 1 kann aus Teilhüllen 26, 27 oder Schalenhälften 11, 12 bestehen, um so der Gesamthülle 1 von vorn herein schon einmal eine dem Glas 2 angepasste Form zu geben. In dieser Form wäre sie aber nicht auf das Glas zu ziehen. Das Zuhalteteil 25 oder hier der Reißverschluss 28 mit dem Einschnitt sorgen dann dafür, dass das Glas 2 von der Hülle 1 im Bereich des Reißverschlusses 28 optimal dicht umschlossen ist. Erkennbar ist, dass an den Seiten Kanten 22, 22' vorhanden sind, was bedeutet, dass die gesamte Hülle 1 aus zwei schalenförmigen Teilhüllen 26, 27 besteht, die verdeutlichen, dass schon beim Zuschnitt die Hülle 1 eine entsprechende Grundform bekommt, wobei durch den Reißverschluss 28 bzw. Zuhalteteil 25 die Möglichkeit gegeben ist, erst einmal die Hülle 1 einfach über das Glas 2 zu schieben und dann wie schon erwähnt für das dichte Anliegen durch Schließen des Reißverschlusses 28 zu sorgen. Die gesamte Hülle 1 weist bei dem hier gezeigten Beispiel eine Teillänge 29 mit Reißverschluss 28 und eine Teillänge 30 ohne Reißverschluss 28 auf.

Figur 2 zeigt ein Weißbierglas, das von einer entsprechenden Hülle 1 umgeben ist. Diese Hülle 1 besteht aus zwei Schalenhälften 11, 12, die über eine Naht 13 miteinander verbunden sind. Darüber hinaus ist auch der Boden 10 des Glases 2 gesondert über ein Hüllenteil abgesichert, wobei dieses Teil über eine Naht 15 an die beiden anderen Schalenhälften 11, 12 angeformt bzw. mit diesen verbunden ist. Die Außenfläche 14 dieses Bodens 10 weist keine Beschichtung auf, hat somit einen erhöhten Rutschwiderstand, sodass der Stand des entsprechenden Glases 2 dadurch gesichert wird.

Im oberen Bereich der Hülle 1 ist ein Teilbereich 16 für die Werbung vorgehalten. Diese Werbefläche ist mit 20 bezeichnet und weist hier durch ihre Aussage darauf hin, dass es sich eben um einen Thermobehälter bzw. eine Thermohülle handelt.

Die Hülle 1 wahrt mit ihrem oberen Rand 17 einen Abstand 19 zum Glasrand 18, um es so sicherzustellen, dass man beim Trinken mit den Lippen an Glas 2 stößt. Außerdem verbleibt so auch noch eine Werbefläche 21, die der Hersteller des Glases 2 nutzen kann, um für den jeweiligen Kunden, also hier die Brauerei Werbefläche zur Verfügung zu stellen.

Figur 3 weist ein anderes Glas 2 mit vorgegebener Form, nämlich einen Stiefel auf, der auch hier von einer Hülle 1 umgeben ist. Um das Überziehen der Hülle 1 über das Glas 2 zu erleichtern ist entweder an der Seite ein Zuhalteteil 25 in Form eines Reißverschlusses 28 vorgesehen oder auf der Rückseite mit dem Zuhalteteil 25' oder Reißverschluss 28'. Über eine Handhabe 31, 31' ist das Öffnen und Schließen des Reißverschlusses 28, 28' erleichtert. Auch hier ist sichergestellt, dass sich die Hülle 1 so dicht an ans Glas 2 anlegt, dass keine Hohlräume verbleiben.

Die Figuren 4 bis 6 zeigen eine weitere Möglichkeit der Ausbildung der Hülle 1 mit einem Zuhalteteil 25. Bei der Darstellung nach Figur 4 handelt es sich beispielsweise um ein Tee-Glas, das ein Metallgestell 36 mit Handgriff 35 aufweist, und wobei auch dieses Metallgestell 36 mit von der Hülle 1 umfasst ist. Um das dichte Anliegen der Hülle 1 auch bei einem derartigen Handgriff 35 zu ermöglichen, ist ein Öffnungsschlitz 38 vorgegeben, der über eine Zuhaltelasche 33 mit Druckknopf 32 geschlossen werden kann. Damit ist nach dem Schließen des Druckknopfes 32 der gesamte zu kühlende bzw. zu wärmende Bereich 24 abgesichert und wirksam isoliert. Die Darstellung nach Figur 4 ist etwas missverständlich, da das Glas 2 normalerweise schlanker ist, und der Abstand zwischen oberen Rand 17 und Glasrand 18 nicht so groß wie in Figur 4 ausfallen muss.

Ähnlich wie bei den besonders geformten Gläsern 2 kann durch den Öffnungsschlitz 38 und das Zuhalteteil 25 auch bei zylindrischen Gläsern 2' ein besonders enges und wirksames Anliegen der Hülle 1 erreicht werden, indem der Öffnungsschlitz 38 über das Zuhalteteil 25 verschlossen wird. Das Zuhalteteil 25 hat hier die Form einer angeformten Zuhaltelasche 33 mit Klettverschlussteilen 34.

Allen Ausführungsformen der Hülle 1 gemeinsam ist, dass sie ein enges Anliegen an dem besonders geformten oder auch zylindrischen Glas 2 garantieren, wenn das Zuhalteteil 25 geschlossen ist. Wird dieses Zuhalteteil 25 geöffnet, kann die Hülle 1 leicht vom Glas 2 abgezogen und gereinigt werden. Auch das Glas 2 selbst kann dann beispielsweise in einer Spülmaschine gereinigt werden und bedarf nicht einer gesonderten Handreinigung. Die Hülle 1 aus Neopren kann mit der üblichen Wäsche in der Waschmaschine gewaschen werden und behält dabei seine Form und kann danach wieder auf das Glas 2 aufgeschoben und daran fixiert werden. Durch das enge Anliegen der Hülle 1 am Glas 2 ist die volle Wirksamkeit gewährleistet, denn es können keine Luftschichten zwischen Hülle 1 und Glas 2 entstehen, die die Wirksamkeit der Isolierung beeinträchtigen könnten.

## Patentansprüche

1. Thermobehälter bestehend aus einem Pils-, Weißwein-, Weizenbier-, Tee- oder ähnlich geformten Glas (2) und einer dieses ganz oder teilweise umfassenden Hülle (1) aus einem geschlossenzellig und dehnfähig ausgebildeten und isolierend wirkenden Kautschukmaterial (9), das leicht lösbar mit dem Glas (2) verbunden ist, wobei die Hülle (1) dem zu kühlenden oder zu isolierenden Bereich (24) des Glases (2) anpassbar ausgebildet ist und einen Einschnitt mit zugeordnetem Zuhalteteil (25) aufweist,
**dadurch gekennzeichnet,**
**dass** das Kautschukmaterial (9) der Form des Pils-, Weißwein-, Weizenbier- oder ähnlich geformten Glases (2), entsprechend zu schalenförmigen Teilhüllen (26, 27) zugeschnitten und dann an den Kanten (22) zusammengefasst und das Zuhalteteil (25) für ein enges Anliegen der Hülle (1) am Glas (2) sorgend angeordnet und ausgebildet ist, dass die Hülle (1) eine Innenseite (5) aufweist, die mit einer die Rutscheigenschaft begünstigenden Beschichtung (7) versehen ist, dass der obere Rand (17) der Hülle (1) innenseitig eine beschichtungsfreie Zone ergebend und einen Abstand von 2 - 4 cm zum Glasrand (18) belassend ausgebildet ist.

2. Thermobehälter nach Anspruch 1,
**dadurch gekennzeichnet,**
**dass** das Kautschukmaterial (9) der Form des zu kühlenden Bereiches (24) des Glases (2) entsprechend zu schalenförmigen Teilhüllen (26, 27) zugeschnitten und dann an den Kanten (22) zusammengefasst und das Zuhalteteil (25) für ein enges Anliegen der Hülle (1) am Glas (2) sorgend angeordnet und ausgebildet ist.

3. Thermobehälter nach Anspruch 1,
**dadurch gekennzeichnet,**
**dass** dass die Beschichtung (7) auf der Innenseite (5) der Hülle (1) aus einer dünnen Nylonschicht, Polyesterjersey, einem Frotteegewirk oder Lycragewirk besteht.

4. Thermobehälter nach Anspruch 1,
**dadurch gekennzeichnet,**
**dass** die Hülle (1) aus einem Boden (10) und zwei schalenförmigen Hälften (11, 12) oder Teilhüllen (26, 27) zusammengesetzt ist, die dann durch Vernähen oder Verkleben oder über ein Zuhalteteil (25) miteinander verbunden sind.

5. Thermobehälter nach Anspruch 4,
**dadurch gekennzeichnet,**
**dass** der Boden (10) auf seiner Außenfläche (14) beschichtungsfrei ausgeführt ist.

6. Thermobehälter nach Anspruch 1,
**dadurch gekennzeichnet,**
**dass** die Hülle (1) eine Außenseite (6) aufweist, die zumindest in Teilbereichen (16) eine glatte oder geglättete Oberfläche aufweist.

7. Thermobehälter nach Anspruch 6,
**dadurch gekennzeichnet,**
**dass** die Teilbereiche (16) als Werbefläche **gekennzeichnet** ausgebildet sind.

8. Thermobehälter nach Anspruch 1,
**dadurch gekennzeichnet,**
**dass** das Zuhalteteil (25) als aus Kunststoff bestehender und in das Kautschukmaterial (9) integrierter Reißverschluss (28) ausgebildet ist.

9. Thermobehälter nach Anspruch 1,
**dadurch gekennzeichnet,**
**dass** das Zuhalteteil (25) als Druckknopf (32) mit Zuhaltelasche (33) ausgebildet ist.

10. Thermobehälter nach Anspruch 1,
**dadurch gekennzeichnet,**
**dass** das Zuhalteteil (25) als einer Zuhaltelasche (33) und der Hülle (1) zugeordnete, korrespondierend wirkende Klettverschlussteile (34) ausgebildet ist.

11. Thermobehälter nach Anspruch 8 oder Anspruch 9 oder Anspruch 10,
**dadurch gekennzeichnet,**
**dass** das Zuhalteteil (25), egal ob Druckknopf (32), Reißverschluss (28) oder Klettverschluss (34) farblich von der Hülle (1) abweichend ausgebildet ist.

12. Thermobehälter nach Anspruch 1,
**dadurch gekennzeichnet,**
**dass** die schalenförmigen Hälften (11, 12) oder Teilhüllen (26, 27) über das Zuhalteteil (25) ganz oder teilweise miteinander zu verbinden sind.
**dass** der obere Rand (17) der Hülle (1) einen Abstand von 2 - 4 cm zum Glasrand (18) belassend ausgebildet ist.

## Claims

1. Thermally insulated receptacle consisting of a glass (2) for pilsner, white wine, wheat beer, tea or the like and a jacket (1) which fully or partially surrounds said glass and is made of a closed-cell and stretchable rubber material (9) which has an insulating effect and is attached to the glass (2) in an easily removable manner, wherein the jacket (1) is designed such that it can adapt to the region (24) of the glass (2) to be cooled or insulated and has an incision with an associated closure element (25),
**characterised in that**
the rubber material (9) is cut into shell-shaped partial jackets (26, 27) matching the shape of the glass (2) for pilsner, white wine, wheat beer or the like and then is joined at the edges (22) and the closure element (25) is arranged and designed so as to ensure that the jacket (1) bears tightly against the glass (2), **in that** the jacket (1) has an inner side (5) which is provided with a coating (7) which promotes the sliding property, and **in that** the upper edge (17) of the jacket (1) is formed so as to have a coating-free zone on the inner side and so as to leave a distance of 2 to 4 cm from the glass rim (18).

2. Thermally insulated receptacle according to claim 1,
**characterised in that**
the rubber material (9) is cut into shell-shaped partial jackets (26, 27) matching the shape of the region (24) of the glass (2) that is to be cooled and then is joined at the edges (22) and the closure element (25) is arranged and designed so as to ensure that the jacket (1) bears tightly against the glass (2).

3. Thermally insulated receptacle according to claim 1,
**characterised in that**
the coating (7) on the inner side (5) of the jacket (1) consists of a thin Nylon layer, polyester jersey, a terry cloth material or Lycra material.

4. Thermally insulated receptacle according to claim 1,
**characterised in that**
the jacket (1) is composed of a bottom (10) and two shell-shaped halves (11, 12) or partial jackets (26, 27) which are then joined to one another by sewing or gluing or via a closure element (25).

5. Thermally insulated receptacle according to claim 4,
**characterised in that**
the bottom (10) is designed to be free of coating on its outer surface (14).

6. Thermally insulated receptacle according to claim 1,
**characterised in that**
the jacket (1) has an outer side (6) which has a smooth or smoothened surface at least in sub-regions (16).

7. Thermally insulated receptacle according to claim 6,
**characterised in that**
the sub-regions (16) are designed to be marked as an advertising area.

8. Thermally insulated receptacle according to claim 1,
**characterised in that**
the closure element (25) is designed as a zip fastener (28) which is made of plastic and is integrated in the rubber material (9).

9. Thermally insulated receptacle according to claim 1,
**characterised in that**
the closure element (25) is designed as a press stud (32) with a closure flap (33).

10. Thermally insulated receptacle according to claim 1,
**characterised in that**
the closure element (25) is designed as corresponding Velcro fasteners (34) assigned to a closure flap (33) and to the jacket (1).

11. Thermally insulated receptacle according to claim 8 or claim 9 or claim 10,
**characterised in that**
the closure element (25), regardless of whether it is a press stud (32), a zip fastener (28) or a Velcro fastener (34), differs from the jacket (1) in terms of its colour.

12. Thermally insulated receptacle according to claim 1,
**characterised in that**
the shell-shaped halves (11, 12) or partial jackets (26, 27) are to be joined to one another fully or partially via the closure element (25), and **in that** the upper edge (17) of the jacket (1) is formed so as to leave a distance of 2 to 4 cm from the glass rim (18).

## Revendications

1. Conteneur isotherme composé d'un verre (2) à pils, à vin blanc, à bière blanche, à thé ou de forme analogue et d'une enveloppe (1) entourant celui-ci en totalité ou en partie dans un matériau caoutchouteux (9) à alvéoles fermées et extensible, ayant un effet isolant, qui est assemblé de manière facilement détachable avec le verre (2), l'enveloppe (1) étant adaptable à la région à isoler (24) du verre (2) et comportant une entaille avec pièce de fermeture (25) associée,
**caractérisé en ce**
**que** le matériau caoutchouteux (9) est coupé en enveloppes partielles (26, 27) en forme de cuvette de manière correspondante à la forme du verre (2) à pils, à vin blanc, à bière blanche, à thé ou de forme analogue et ensuite réuni aux arêtes (22) et la pièce de fermeture (25) est disposée et conçue de manière à assurer un contact étroit de l'enveloppe (1) sur le verre (2), que l'enveloppe (1) présente un côté intérieur (5) qui est pourvu d'un revêtement (7) favorisant la propriété de glissement, que le bord supérieur (17) de l'enveloppe (1) est conçu de manière à fournir intérieurement une zone exempte de revêtement et à laisser un écart de 2 à 4 cm par rapport au bord de verre (18).

2. Conteneur isotherme selon la revendication 1,
**caractérisé en ce**
**que** le matériau caoutchouteux (9) est coupé en enveloppes partielles (26, 27) en forme de cuvette de manière correspondante à la forme de la région à refroidir (24) du verre (2) et ensuite réuni aux arêtes (22) et la pièce de fermeture (25) est disposée et conçue de manière à assurer un contact étroit de l'enveloppe (1) sur le verre (2).

3. Conteneur isotherme selon la revendication 1,
**caractérisé en ce**
**que** le revêtement (7) sur le côté intérieur (5) de l'enveloppe (1) se compose d'une mince couche de nylon, d'un jersey de polyester, d'un tissu éponge ou d'un tissu lycra.

4. Conteneur isotherme selon la revendication 1,
**caractérisé en ce**
**que** l'enveloppe (1) est composée d'un fond (10) et de deux moitiés (11, 12) en forme de cuvette ou d'enveloppes partielles (26, 27) qui sont ensuite assemblés l'une avec l'autre par couture ou collage ou au moyen d'une pièce de fermeture (25).

5. Conteneur isotherme selon la revendication 4,
**caractérisé en ce**
**que** le fond (10) est réalisé sans revêtement sur sa surface extérieure (14).

6. Conteneur isotherme selon la revendication 1,
**caractérisé en ce**
**que** l'enveloppe (1) comporte un côté extérieur (6) qui présente, au moins dans des régions partielles (16), une surface lisse ou lissée.

7. Conteneur isotherme selon la revendication 6,
**caractérisé en ce**
**que** les régions partielles (16) sont conçues de manière à être identifiées comme surface publicitaire.

8. Conteneur isotherme selon la revendication 1,
**caractérisé en ce**
**que** la pièce de fermeture (25) est conçue sous forme de fermeture éclair (28) en matière plastique intégrée dans le matériau caoutchouteux (9).

9. Conteneur isotherme selon la revendication 1,
**caractérisé en ce**
**que** la pièce de fermeture (25) est conçue sous forme de bouton-pression (32) avec languette de fermeture (33).

10. Conteneur isotherme selon la revendication 1,
**caractérisé en ce**
**que** la pièce de fermeture (25) est conçue sous forme de pièces de fermeture velcro (34) agissant de manière correspondante, associées à une languette de fermeture (33) et à l'enveloppe (1).

11. Conteneur isotherme selon la revendication 8 ou la revendication 9 ou la revendication 10,
**caractérisé en ce**
**que** la pièce de fermeture (25), qu'il s'agisse d'un bouton-poussoir (32), d'une fermeture éclair (28) ou d'une fermeture velcro (34), est conçue dans une couleur différente de celle de l'enveloppe (1).

12. Conteneur isotherme selon la revendication 1,
**caractérisé en ce**
**que** les moitiés (11, 12) en forme de cuvette ou les enveloppes partielles (26, 27) sont à assembler l'une avec l'autre en totalité ou en partie au moyen de la pièce de fermeture (25),
**que** le bord supérieur (17) de l'enveloppe (1) est conçu de manière à laisser un écart de 2 à 4 cm par rapport au bord de verre (18).
